# EUROPÄISCHE PATENTSCHRIFT

(11) **EP 0 513 436 B1**
(45) Veröffentlichungstag und Bekanntmachung des Hinweises auf die Patenterteilung: **13.04.1994**
(21) Anmeldenummer: 91117732.7
(22) Anmeldetag: 17.10.1991
(51) Int. Cl.: B65F 1/02, B65F 1/12

(54) **Sammelbehälter für Abfall**
Waste collection container
Conteneur pour la collecte de déchets

(30) Priorität: 15.05.1991 DE 9105976 U
(43) Veröffentlichungstag der Anmeldung: 19.11.1992
(73) Patentinhaber: Olbertz, Paul, 52078 Aachen (DE); Dürbaum, Friedhelm, D-52372 Kreuzau (DE); Schmeide, Reiner, D-52372 Kreuzau (DE); Suiver, Peter, D-52223 Stolberg (DE)
(72) Erfinder: Olbertz, Paul, W-5100 Aachen (DE); Dürbaum,Friedhelm, W-5166 Kreuzau (DE); Schmeide, Reiner, W-5166 Kreuzau-Untermaubach (DE)
(74) Vertreter: Mayer-Pohske, Joachim-Wolfgang Rechtsanwälte Dr. Dettmeier & Partner

(56) Entgegenhaltungen:
- AT-A- 342 501
- AT-A- 386 582
- DE-A- 2 715 992

## Beschreibung

Die Erfindung betrifft einen Sammelbehälter für recyclebaren Abfall gemäß Oberbegriff des Anspruchs 1.

Einrichtungen der o.gen. Art sind bereits bekannt, siehe AT-B-386 582. Sie werden vorwiegend aus Kunststoff hergestellt und dienen als Sammelbehälter für Glas oder Altpapier oder ähnlichem Abfall. Insbesondere bei Papiersammelbehältern kommen Brände vor, die den Kunststoff vernichten oder stark beschädigen. Außerdem entwickeln sich hierdurch vielfach schädliche Gase, die in die Umwelt gelangen. Darüberhinaus sind die Aufhängungs möglichkeiten am Deckel nicht ausreichend stabil, weil die an einer inneren Stahlplatte befestigten und nach außen geführten Befestigungsmittel in Form von Haken und Ösen manchmal ausreißen. Der Boden ist geteilt, und es müssen die beiden in der Durchmesserlinie geteilten Hälften des runden Bodens im Bereich des Umfangs mit einem Scharnier an der Wandung des Sammelbehälters schwenkbar befestigt sein. Dies erfordert für die Anbringung eines Scharniers besondere bauliche Maßnahmen an der Wandung und dennoch ist, weil die ausladenden Teile der jeweiligen Bodenhälfte frei sind, der Boden sehr wenig stabil. Darüberhinaus sind diese Kunststoffbehälter von der Fertigung her schwierig herzustellen. Wegen ihres Querschnitts erfordern die bekannten Kunststoffbehälter großen Lagerplatz, was sich sowohl bei der Lagerhaltung als auch bei den Entsorgern, die eine Reihe solcher Behälter auf Vorrat bereit halten müssen, negativ bemerkbar macht. Die Öffnungen für den Einwurf des Abfalls müssen dem Abfall angepaßt werden. Sie haben z.B. bei einem Behälter für Flaschen einen anderen Querschnitt als bei einem Sammelbehälter für Papier. Hierdurch kann der Entsorger nicht einheitliche Behälter, sondern immer nur spezielle Behälter einkaufen und der Hersteller kann nicht einheitliche Behälter, sondern immer nur spezielle Behälter fertigen. Besonders aus diesen Gründen steigt beim Hersteller der Fertigungsaufwand und beim Entsorger der Lager- und Verwaltungsaufwand.

Der Erfindung liegt damit die Aufgabe zugrunde, einen Sammelbehälter der eingangs beschriebenen Art zu schaffen, der billiger herstellbar und billiger zu verwalten ist, der in sich stabiler und verschleißfester ist und der trotz der Möglichkeit der Anpassung an unterschiedliches Abfallgut im wesentlichen in einheitlicher Bauform herstellbar ist. Der Sammelbehälter soll auch einen größeren Widerstand gegen Zerstörung durch Feuer haben und in jedem Fall ohne besonderen Aufwand selbst wieder als Abfall rückgewinnbar sein. Dabei soll der Behälter nicht zu schwer sein, eine gute Formstabilität auch in gefülltem Zustand aufweisen und schließlich keiner besonderen Unterhaltung bzw. Pflege bedürfen.

Erfindungsgemäß wird diese Aufgabe durch einen Sammelbehälter der eingangs beschriebenen Art gelöst, der die kennzeichnenden Merkmale des Hauptanspruchs aufweist. Dabei kommt es wesentlich darauf an, daß der Sammelbehälter eine im wesentlichen rechtwinklige Formgestalt hat und aus Stahl aufgebaut ist. Die rechtwinklige Raumform ist günstig, weil sie einfach herzustellen ist und wenig Lagerplatz erfordert. In jedem Fall aber ist das Volumen geringer, welches für den Transport von solchen Behältern bereitgestellt werden muß. Schließlich bietet Stahl gegen den Angriff von Feuer einen größeren Widerstand als Kunststoff.
Auch kann Stahl auf einfache Weise aus Schrott wiedergewonnen und in den Materialkreislauf zurückgeführt werden. Eine Reihe von vorteilhaften Ausgestaltungsmöglichkeiten lassen sich auf diesen beiden tragenden Merkmalen aufbauen. Solche Ausgestaltungsmöglichkeiten sind in den einzelnen Unteransprüchen dargestellt.

Nachfolgend wird die Erfindung an einem Ausführungsbeispiel näher erläutert. Es zeigen jeweils nicht maßstäblich sowie teilweise vereinfacht die
- Figur 1: einen Längsschnitt durch einen Sammelbehälter entlang der Linie I-I der Figur 2 und
- Figur 2: einen Längsschnitt durch denselben Sammelbehälter entlang der Linie II-II der Figur 1
- Figur 3: einen Längsschnitt durch eine erste Ausführungsform eines Doppelkammerbehälters entlang der Linie III-III der Figur 4
- Figur 4: einen Längsschnitt durch den Doppelkammerbehälter entlang der Linie IV-IV der Figur 3
- Figur 5: einen Längsschnitt durch eine zweite Ausführungsform eines Doppelkammerbehälters entlang der Linie III-III der Figur 4
- Figur 6: eine Draufsicht auf eine erste Ausführungsform des Bodenrahmens eines Sammelbehälters in verkleinertem Maßstab
- Figur 7: einen Schnitt durch den Bodenrahmen entlang der Linie VII-VII der Figur 6
- Figur 8: einen Schnitt durch den Bodenrahmen entlang der Linie VIII-VIII der Figur 6
- Figur 9: eine Draufsicht auf einen Teil einer zweiten Ausführungsform eines Bodenrahmens
- Figur 10: eine Draufsicht auf einen Teil einer dritten Ausführungsform eines Bodenrahmens
- Figur 11: eine Draufsicht auf einen Teil einer vierten Ausführungsform eines Bodenrahmens und
- Figur 12: einen Ausschnitt aus der Dachgruppe eines Sammelbehälters entsprechend dem Kreis A der Figur 3

Wie man in den Figuren 1 und 2 sieht, kann der Sammelbehälter 1 z.B. einen quadratischen Grundriß haben. Von seinem Boden 9 her baut sich der Sammelbehälter 1 aus einem quadratischen Bodenrahmen 10 auf. Die erforderliche Steifigkeit des Bodenrahmens 10 wird ihm durch ein L-Profil 11 verliehen. Anstelle eines L-Profils 11 können auch andere Profile, wie bspw. U,T oder Doppel-T-Profile zur Anwendung kommen. In der Regel aber genügt die Verwendung eines L-Profils 11, wie dies im vorliegenden Ausführungsbeispiel gezeigt ist.

Der Bodenrahmen 10 wird nach oben hin ringsum von Seitenwänden 2 umschlossen, wodurch der Behälterinnenraum 12 entsteht. Im vorliegenden Ausführungsbeispiel haben alle vier Seitenwände 2 die gleiche rechtwinklige Form und bestehen aus Stahlblech. Sie sind sowohl miteinander entlang ihrer Längskanten 13 als auch mit dem Bodenrahmen 10, der im übrigen auch aus Stahl besteht, fest und unlösbar bspw. durch Verschweißen verbunden. Zur Vermeidung von seitlichen Öffnungsschlitzen im Bereich des Bodens 9 können die Seitenwände 2 unter Bildung einer kleinen Schürze 14 über die Unterkante des Bodenrahmens 10 hinaus nach unten verlängert sein. Zur Erhöhung der Formsteifigkeit ist jede der vier Seitenwände 2 auch noch mit diagonalen Sicken 15 versehen. Dadurch werden zur Mitte hin von jeder Seitenwand 2 Ausbuchtungen 16 gebildet, welche im vorliegenden Ausführungsbeispiel nach außen gewölbt sind.

Die Seitenwände 2 sind in sich geschlossen. Sie können aber auch Durchbrechungen in Form eines engmaschigen Gitters aufweisen. Der obere Rand 17 der Seitenwände 2 und damit gleichzeitig des Behälterinnenraumes 12 wird im vorliegenden Ausführungsbeispiel von einem oberen Rahmen 18 ausgesteift. Dieser obere Rahmen 18 ist der Einfachheit halber genauso ausgestaltet wie der Bodenrahmen 10, d.h. auch er besteht aus einem stählernen L-Profil 11. Die Seitenwände 2 sind mit dem oberen Rahmen 18 ebenfalls verschweißt.

Anstelle des L-Profils 11 kann der obere Rahmen 18 auch durch eine nach innen gezogene umlaufende Kante der Seitenwände 2 gebildet sein.

Den oberen Abschluß des an sich geschlossenen Sammelbehälters 1 bildet der Behälterdeckel 3, welcher den oberen Rand 17 des Behälterinnenraumes 12 seinerseits mit einem in sich geschlossenen umlaufenden äußeren Deckelrand 19 umfaßt und über diesen Deckelrand 19 mit den Seitenwänden 2 verschweißt ist. Auch der Behälterdeckel 3 weist diagonale Sicken auf, die zu einer Auswölbung 20 über den oberen Rand 17 hinausführen. Dem Behälterinnenraum 12 zugewandt ist der Behälterdeckel 3 auf seiner Innenseite mit dreieckförmigen Blechen 21 ausgesteift, welche diagonal im Verlauf der Sicken des Behälterdeckels 3 angeordnet und mit diesen verschweißt sind. Der Behälterdeckel 3 und die dreieckförmigen Bleche 21 bestehen aus Stahlblech, das üblicherweise die gleiche Dicke hat, wie das Stahlblech der Seitenwände 2.

Die dreieckförmigen Bleche 21 sind seitlich um ein aus der Mitte des Behälterdeckels 3 nach unten in den Behälterinnenraum 12 herabhängendes Führungsrohr 22 gruppiert, mit dem sie ebenfalls verschweißt sind. Innerhalb des Führungsrohres 22 ist eine Führungsstange 23 längsverschiebbar geführt. Die Führungsstange 23 ragt oben mit einer Öse 24 aus dem Behälterdeckel 3 heraus und endet unten im Behälter innenraum 12 in einem Anschlag 25, welcher verhindert, daß die Führungsstange 23 aus dem Führungsrohr 22 herausgezogen werden kann.

Auf dem unteren Abschnitt der Führungsstange 22 ist ein zweites Führungsrohr 26 längsverschiebbar geführt. Das zweite Führungsrohr 26 bildet das Zentrum eines Jochs 27, an dessen beiden äußeren Wangen 28 je zwei Stangen 29 parallel zueinander und in gegenseitigem Abstand voneinander in Bolzen 30 gelenkig befestigt sind und zum Boden 9 des Sammelbehälters 1 herabhängen. Die unteren Enden der Stangen 29 enden wiederum gelenkig in Bolzen 31, die jeweils an Gelenklaschen 47 vorgesehen sind.

Rippen 32, an denen die Gelenklaschen 47 befestigt sind, durchqueren paarweise der Breite nach die beiden Bodenplatten 4, die den Behälterinnenraum 12 unten verschließen, wenn und solange der Sammelbehälter 1 auf dem Boden aufsteht, wie das in den Figuren 1 und 2 gezeigt ist. Jede der Bodenplatten 4 ist an einer von zwei einander gegenüberliegenden Seiten des Bodenrahmens 10 gelenkig befestigt. Dazu sind je mindestens zwei Scharniere 7 für jede der Bodenplatten 4 vorgesehen. In ihrer Anordnung bilden das Joch 27, die vier Stangen 29 und die zugehörigen Gelenkbolzen 31 Teile der Zuhalte- und Öffnungseinrichtung 6 des Sammelbehälters 1.Dieser ist über die beiden einander gegenüberliegenden Bodenplatten 4 nach unten hin öffen- und schließbar. Solange er auf dem Boden aufsteht, ist er geschlossen. Dabei stützen sich die Bodenplatten 4 über je vier an den äußeren Ecken vorgesehene Füße 33 auf dem Boden ab. Die Füße 33 sind jeweils in die Ecken der Bodenplatten 4 eingelassen und mit den Bodenplatten 4 verschraubt. Die Füße 33 bestehen bspw. aus Hartgummi, Holz, Keramik oder Kunststoff.

Seitlich in geringem Abstand neben der Öse 24 der Führungsstange 23 ragt aus der Mitte des Behälterdeckels 3 eine Tragöse 34 heraus. Die Tragöse 34 ist an einem unterhalb des Behälterdeckels 3 angeordneten Blechstreifen 35 festgeschweißt. Die Tragöse 35 ist dazu vorgesehen, ein Hebezeug anzuschlagen, um den Sammelbehälter 1 vom Boden abzuheben und in diesem Zustand zu halten. Wenn das geschieht, gleitet das zweite Führungsrohr 26 auf dem Schaft der Führungsstange 22 nach unten bis es vom Anschlag 25 gehalten wird, so daß die beiden Bodenplatten 4 sich abwärts bewegen können. Diese öffnen dabei den Behälterinnenraum 12 von der Längsmitte 36 her, indem Sie um die Scharniere 7 nach außen schwenken. Der Öffnungswinkel der aufgeklappten Bodenplatte 4 wird von dem Abstand bestimmt, der zwischen der Oberkante des Anschlags 25 und der Unterkante des zweiten Führungsrohrs 26 jeweils besteht. Das heißt, wenn man die Führungsstange 23 ganz aus dem Führungsrohr 22 nach oben aus dem Behälterdeckel 3 herauszieht, können die Bodenplatten 4 nicht aufklappen, d.h. der Behälterinnenraum bleibt geschlossen.
Beim Anheben des Sammelbehälters 1 ist es daher erforderlich, will man ihn geschlossen halten, gleichzeitig die Führungsstange 23 aus dem Behälterdeckel 3 herauszuziehen und in der herausgezogenen Stellung festzuhalten. Moderne Transporteinrichtungen bzw. Fahrzeuge zur Bewegung von Sammelbehältern sehen deshalb auch ein zweites Hebezeug zum gleichzeitigen Zuhalten der Bodenplatten während des Aufhebens vor. Zum Entleeren des Behälterinnenraums 12 wird die Führungsstange 23 in das Führungsrohr 22 abgesenkt. Dabei klappen die Bodenplatten 4 auf und deren Oberseite 46 bilden gleichzeitig Rutschen für den aus dem Behälterinnenraum 12 ausfließenden Abfall. Damit möglichst kein Abfall in den unteren Ecken des Behälterinnenraums 12 zurückbleibt, können diese mit Abweisblechen 37 ausgefüttert sein.

An wenigstens zwei einander gegenüberliegenden Seitenwänden 2 ist der Sammelbehälter 1 mit Einwurföffnungen 5 für den Abfall versehen. Wie in der Figur 2 erkennbar, haben die Einwurföffnungen 5 einen rechteckigen Querschnitt und befinden sich im oberen Bereich der Seitenwände 2. Die Einwurföffnungen 5 werden bspw. von in den Behälterinnenraum 12 vorspringenden Rahmenstreifen 38 umrahmt. Diese Rahmenstreifen 38 dienen zum Halten von Öffnungsrahmen 8, welche ihrerseits einen Öffnungsquerschnitt 39, im vorliegenden Ausführungsbeispiel einen Kreis, begrenzen. Der Öffnungsquerschnitt 39 dient zum Einwerfen von Flaschen in den Sammelbehälter 1. Der Öffnungsrahmen 8 ist bspw. mit Schrauben 40 an der Seitenwand 2 befestigt. Für den Einwurf von Papier wäre der Öffnungsquerschnitt ein länglicher Schlitz. Durch diese Ausgestaltung wird es möglich, einheitliche Behälter zu bauen und den Öffnungsquerschnitt 39 durch den Öffnungsrahmen 8 zu bestimmen.

Der Sammelbehälter 1 ist weitgehend aus Stahlblech gefertigt, welches verzinkt ist oder einen Anstrich aufweist. Für die Seitenwände 2, den Behälterdeckel 3 und die Bodenplatte 4 wird Blech mit einer Dicke von 3 mm verwendet. Der Sammelbehälter 1 kann einen Grundriß von etwa 1.500 mm mal 1.500 mm haben. Seine gesamte Höhe kann 1.650 mm (vom Fußboden bis Oberkante Tragöse) betragen. Die Einwurföffnung 5 mißt etwa 460 mm mal 230 mm und der Kreisquerschnitt 39 hat einen Durchmesser von 180 mm. Das Führungsrohr 22 ebenso wie die Führungsstange 23 haben einen quadratischen Querschnitt, um zu vermeiden, daß die Zuhalte- und Öffnungsvorrichtung 6 beim Öffnen und Schließen der Bodenplatte 4 klemmt. Diese Gefahr ist allerdings gering und bei ausreichender Dimensionierung haben die Gelenkbolzen 31 und 30 so viel Führungsstabilität, daß sowohl die beiden Führungsrohre 22 und 26 als auch die Führungsstange 23 auch als Rundprofile ausgeführt sein können. Ebenso wie die Teile des Sammelbehälters 1 sind die Teile der Öffnungs- und Zuhaltevorrichtung 6 mit einem Anstrich versehen oder verzinkt.

Die gesamte Zuhalte- und Öffnungseinrichtung 6 besteht aus der Führungsstange 23 mit der Öse 24 und dem Anschlag 25, dem Führungsrohr 22, dem Joch 27 mit dem zweiten Führungsrohr 26 und den beiden seitlichen Wangen 28 sowie den vier Stangen mit den zugehörigen Gelenkbolzen 30 und 31. Die beiden Wangen 28 sind parallel zu und in gegenseitigem Abstand zueinander auf zwei einander gegenüber liegenden Seiten des zweiten Führungsrohres 26 angeordnet. Dazwischen befindet sich jeweils ein Zwischenstück 41 das, wie in der Figur 2 gezeigt, als Doppel-T-Profil ausgestaltet sein kann. Weiter ist gezeigt, daß die Zwischenstücke 41 unter einem Winkel 42 zur Senkrechten geneigt sind. Durch diese Neigung wird verhindert, daß in den Behälterinnenraum 12 eingeworfener Abfall auf der Oberseite des Jochs 27 hängen bleibt.

Der in den Figuren 3 und 4 gezeigte Doppelkammerbehälter 48 entspricht in seinem äußeren Aufbau weitgehend dem Einzelkammer-Sammelbehälter 1 der Figur 1 und 2. Auch der Doppelkammerbehälter 48 baut auf einem Bodenrahmen 10 auf, der mit dem Bodenrahmen 10 der Ausführungsform nach den Figuren 1 und 2 identisch sein kann. Rings um den Bodenrahmen 10 sind von außen her Seitenwände 2 angeordnet, die jeweils eine Ausbuchtung 16 aufweisen, welche von einer Sicke 15 begrenzt wird. Den oberen Abschluß bildet auch hier wieder ein nach oben gewölbter Behälterdeckel 3.

Wie bereits im Zusammenhang mit dem Einzelkammer-Sammelbehälter 1 erörtert, ist der obere Rand 17 zum Innenraum 12 des Sammelbehälters 1 bzw. 48 hin abgewinkelt. Diese Art der Ausgestaltung ist in der Figur 12 gezeigt. Die Abwinklung 49 des oberen Randes 17 verleiht der oberen Querschnittsöffnung eines Sammelbehälters 1 bzw. 48 eine ausreichend große Festigkeit und Steifigkeit, die den Sammelbehälter 1 bzw. 48 zur Aufnahme der meisten Abfallstoffe, wie Papier und Weißblechdosen, geeignet macht. Allein für die Aufnahme von Abfallstoffen mit höherem spezifischem Gewicht und großer Schüttdichte, wie z.B. Glas, können bei großvolumigen Sammelbehältern 1 bzw. 48 weitere Aussteifungen vorgesehen sein. Diese bestehen entweder aus einem oberen Rahmen 18 oder aus vier Streben 50 oder beidem, wobei die Streben 50 zur Bodenfläche bzw. zum Bodenrahmen 10 senkrecht sind und jeweils eine von ihnen an den vier Ecken 51 des Bodenrahmens 10 befestigt ist. Die Figur 5 zeigt diese Art der Ausgestaltung und läßt auch erkennen, daß die Streben 50 mit dem Bodenrahmen 10 und dem oberen Rahmen 18 bspw. verschweißt sind. Daneben sind auch Verschraubungen möglich. Ebenso möglich ist der Verzicht auf den oberen Rahmen 18 und stattdessen das Abwinkeln 49 der oberen Ränder 17 der Seitenwände 2 (diese Ausführungsform ist nicht gezeigt).

Auch hinsichtlich der Ausgestaltung der Bodengruppe gleicht der Doppelkammerbehälter 48 äußerlich dem Einzelkammer-Sammelbehälter 1. Den unteren Abschluß des Doppelkammerbehälters 48 bilden wieder zwei Bodenplatten 4, die an Scharnieren 7 an zwei einander gegenüberliegenden Seiten des Bodenrahmens 10 von der Längsmitte IV-IV aus zu den Seiten 2 hin öffenbar angeschlagen sind. Im Vergleich mit dem Einzelkammer-Sammelbehälter 1 ist für jede Bodenplatte 4 des Doppelkammerbehälters 48 ein eigener Öffnungsmechanismus vorgesehen. Dieser besteht bspw. aus einer im Querschnitt viereckigen Führungsstange 23, deren oberes, aus dem Doppelkammerbehälter 48 herausragendes Ende von einer Öse 24 gebildet wird. Die Öse 24 dient zum Anschlagen eines Hebezeugs (nicht gezeigt). Die Führungsstange 23 ist in einem Führungsrohr 22 geführt, daß mit dem Behälterdeckel 3 verschweißt ist und von diesem herab in das Innere des Doppelkammerbehälters 48 hineinragt. Das innere, von außen nicht sichtbare Ende der Führungsstange 23 wird von einem Anschlag 25' gebildet. Dieser Anschlag 25' besteht bspw. aus einer Scheibe 52, welche von einer Schraube 53 gehalten wird, die von unten her längs in die Führungsstange 23 eingeschraubt ist.

Zwischen dem inneren Ende 54 des ersten Führungsrohres 22 und dem Anschlag 25' ist auf der Führungsstange 23 ein zweites Führungsrohr 26 längsverschiebbar geführt. Das zweite Führungsrohr 26 hat einen rechteckigen Querschnitt und von zwei einander gegenüberliegenden äußeren Seiten dieses Querschnitts kragt je ein Doppel-T-Profil 55 aus. Dieses ist jeweils noch einmal über ein Dreiecksblech 56 am zweiten Führungsrohr 26 abgestützt. Die beiden Doppel-T-Profile 55 erstrecken sich längs und in einem Abstand 57 parallel zur Längsmittelebene IV-IV des Doppelkammerbehälters 48. Senkrecht dazu kragt von jedem äußeren Ende 58 der beiden Doppel-T-Profile 55 ein rechteckiger Balken 59 aus und erstreckt sich von der Längsmittelebene IV-IV weg in das Innere des Doppelkammerbehälters 48 zur Seitenwand 2 hin. Am äußeren Ende 60 jedes Balken 59 ist wiederum eine Stange 29 gelenkig angeschlagen, die sich abwärts erstreckt und in einer Gelenklasche 47 der Bodenplatte 4 gelenkig endet. Die Gelenklasche 47 befindet sich in der Nähe der Längsmittelebene IV-IV des Doppelkammerbehälters 48, die zugleich die Teilungsebene bildet.

In der Längsmittelebene IV-IV durchzieht nämlich eine Trennwand 61 den Doppelkammerbehälter 48 und teilt dessen Innenraum 12 in die beiden Kammern 62 und 63, von denen jede jeweils zu einer Seite der Trennwand 61 liegt. Jeder der beiden Kammmern 62 und 63 ist eine eigene Zuhalte- und Öffnungseinrichtung 64 bzw. 65 im Sinne der vorstehenden Beschreibung zugeordnet. Die beiden Zuhalte- und Öffnungseinrichtungen 64 und 65 sind auch unabhängig voneinander betätigbar und zwar in der Weise, daß der gesamte gefüllte Doppelkammerbehälter 48 an jeder einzelnen der beiden Zuhalte- und Öffnungseinrichtungen 64 oder 65 nacheinander hängen kann, während die andere Zuhalte- und Öffnungseinrichtung 65 oder 64 durch Herablassen der jeweiligen Führungsstange 23 betätigt werden kann. Auf diese Weise lassen sich die beiden Kammern 62 und 63 nacheinander und unabhängig voneinander öffnen. Die beiden Kammern 62 und 63 sind für die Aufnahme von unterschiedlichen Abfallstoffen, wie beispielsweise Papier und Glas vorgesehen und weisen dafür jeweils passende Einwurföffnungen 5 auf, wie sie bereits im Zusammenhang mit dem Einzelkammer- Sammelbehälter 1 beschrieben wurden und daher aus Gründen der Vereinfachung und Übersichtlichkeit in den Zeichnungen der Figuren 3 bis 5 nicht mehr dargestellt wurden.

Die Trennwand 61 besteht bspw. aus einzelnen Brettern (nicht gezeigt), die in U-Eisen 66 zweier einander senkrecht zur Längsmittelebene IV-IV gegenüberliegenden Seitenwänden 2 geführt sind. Die U-Eisen 66 erstrecken sich senkrecht und sind mit jeder Seitenwand 2 jeweils fest und unlösbar durch Verschweißen oder lösbar durch Verschrauben verbunden. Unten liegt die Trennwand 61 jeweils auf dem nach innen gerichteten Schenke 67 des Bodenrahmens 10 auf.

Die beiden Zuhalte- und Öffnungseinrichtungen 64 und 65 machen das Vorhandensein einer Tragöse 34 entbehrlich, wie sie bspw. zum Öffnen des Einzelkammer-Sammelbehälters 1 unbedingt erforderlich ist. Dafür ist jede der Zuhalte-und Öffnungseinrichtungen 64 und 65 des Doppelkammer-Sammelbehälters 48 so kräftig ausgebildet, daß dann der gesamte gefüllte Doppelkammer-Sammelbehälter 48 aufgehängt werden kann.

Nach einer ersten bevorzugten Ausführungsform sind die Teile der beiden Behälter 1 und 48 weitgehend miteindander verschweißt. Das ist aber nicht immer vorteilhaft, denn beim rauhen Betrieb, dem die Behälter 1 und 48 ausgesetzt sind, werden insbesondere die Seitenwände 2 oder der Bodenrahmen 10 häufig verformt oder beschädigt. Je nach der Schwere der Beschädigung kann diese unter Umständen den Verlust eines ganzen Behälters 1 oder 48 nach sich ziehen obgleich weiter wertvolle Teile desselben, wie z.B. die Zuhalte- und Öffnungseinrichtungen 6, 64 oder 65 noch völlig intakt sind. Deshalb wurde vorgeschlagen, daß man die Teile soweit wie möglich und sinnvoll miteinander verschraubt. Auf diese Weise wird das Auswechseln einzelner beschädigter Teile der Behälter 1 bzw. 48 möglich, ohne daß man dabei den Verlust des gesamten Behälters 1 bzw. 48 in Kauf nehmen müßte.

In den Figuren 6 bis 11 sind die unterschiedlichen Möglichkeiten der Beblechung von Behältern 1 bzw. 48 beispielhaft aufgezeigt. Der Bodenrahmen 10 der Figur 6 wird außen von vier Blechen 68 bis 71 zur Bildung der Seitenwände 2 umschlossen. Die Bezifferung erfolgte im Uhrzeigersinne. Demnach liegen den beiden Blechen 68 und 70, welche jeweils gerade Ränder 72 aufweisen, die beiden Bleche 69 und 71 gegenüber, deren beide Längsränder jeweils eine umgebogene Kante 73 haben. In den Figuren 6 bis 8 umfassen die umgebogenen Kanten 73 jeweils den Bodenrahmen 10 und die Bleche 68 und 70 liegen mit ihren Längsrändern 72 von außen auf den umgebogenen Kanten 73 der Bleche 69 und 71 auf. Das ganze wird von Verschraubungen 74 am Bodenrahmen 10 und entlang der Längsränder gehalten.

Bei der Figur 9 sind die Verhältnisse umgekehrt. Hier liegen die umgebogenen Kanten 73 der Bleche 69 und 71 von außen auf den geraden Längsrändern 72 der Bleche 68 und 70 auf.

Bei der Figur 10 hat jedes der Bleche 68 bis 71 einen geraden Rand 72 und eine umgebogene Kante 73. Die umgebogenen Kanten 73 überlappen die geraden Ränder 72 jeweils von außen und im Gegenuhrzeigersinn.

Bei der Figur 11 haben alle Bleche 68 bis 71 umgebogene Kanten 73. Hier überlappen bspw. die umgebogenen Kanten 73 der Bleche 68 und 70 die umgebogenen Kanten 75 der Bleche 69 und 71 von außen oder umgekehrt. Das Ganze ist auch hier wieder, ebenso wie in den Figuren 9 und 10, miteinander verschraubt, ohne daß es bisher im Zusammenhang mit diesen beiden Figuren 9 und 10 ausdrücklich erwähnt wurde. Die Anzahl der Verschraubungen 74 ist beliebig und richtet sich nach den jeweiligen Erfordernissen. Ebenso möglich sind von den Darstellungen der Figuren 6 bis 11 abweichende Arten der Beblechung möglich.

### Liste der verwendeten Bezugszeichen

1 Sammelbehälter
2 Seitenwand
3 Behälterdeckel
4 Bodenplatte
5 Einwurföffnung
6 Zuhalte- und Öffnungseinrichtung
7 Scharnier
8 Öffnungsrahmen
9 Boden
10 Bodenrahmen
11 L-Profil
12 Behälterinnenraum
13 Längskante
14 Schürze
15 Sicke
16 Ausbuchtung
17 oberer Rand
18 oberer Rahmen
19 Deckelrand
20 Auswölbung
21 dreieckförmiges Blech
22 Führungsrohr
23 Führungsstange
24 Öse
25 Anschlag
25' Anschlag
26 zweites Führungsrohr
27 Joch
28 äußere Wange
29 Stange
30 Bolzen
31 Bolzen
32 Rippe
33 Fuß
34 Tragöse
35 Blechstreifen
36 Längsmitte
37 Abweisblech
38 Rahmenstreifen
39 Öffnungsquerschnitt
40 Schraube
41 Zwischenstück
42 Winkel
43 Winkel
44 Längsrand der Bodenplatte
45 Ausnehmung
46 Oberseite Bodenplatte
47 Gelenklasche
48 Doppelkammerbehälter
49 Abwinklung
50 senkrechte Strebe
51 Ecke des Bodenrahmens 10
52 Scheibe
53 Schraube
54 inneres Ende des Führungsrohres 22
55 Doppel-T-Profil
56 Dreiecksblech
57 Abstand
58 äußeres Ende
59 Balken
60 äußeres Ende
61 Trennwand
62 Kammer
63 Kammer
64 Zuhalte- und Öffnungseinrichtung
65 Zuhalte- und Öffnungseinrichtung
66 U-Eisen
67 nach innen gerichteter Schenkel
68 Blech
69 Blech
70 Blech
71 Blech
72 gerader Rand
73 umgebogene Kante
74 Verschraubung
75 umgebogene Kante

## Patentansprüche

1. Sammelbehälter (1) für recyclebaren Abfall, im wesentlichen bestehend aus einer den Behälterinnenraum (12) seitlich umschließenden, senkrechten Wandung, wenigstens einer Einwurföffnung (5) für den Abfall, einem Behälterdeckel (3) mit einer Tragöse (3,4), wenigstens einer im unteren Bereich der Wandung öffenbar angeschlagenen und über wenigstens ein Scharnier (7) mit der Wandung gelenkig verbundenen Bodenplatte (4) und einer überwiegend im Behälterinnenraum (12) angeordneten, an der Bodenplatte (4) gelenkig angeschlossenen sowie von außerhalb des Sammelbehälters (1) betätigbaren Zuhalte- und Öffnungseinrichtung, dadurch gekennzeichnet, daß
- der Sammenbehälter (1) einen rechtwinkligen Grundriß hat und ringsum von vier rechtwinkligen Seitenwänden (2) umschlossen wird,
- in die Einwurföffnung (5) ein Öffnungsrahmen (8) austauschbar einsetzbar ist, der
- eine einem vorbestimmten Abfall entsprechende Öffnung (39) aufweist, und
- die Seitenwände (2), die Bodenplatte (4) und der Behälterdeckel (3) aus Stahlblech bestehen.

2. Sammelbehälter nach Anspruch 1, dadurch gekennzeichnet, daß er einen quadratischen Grundriß hat.

3. Sammelbehälter nach einem der Ansprüche 1 oder 2, dadurch gekennzeichnet, daß im unteren Bereich der Seitenwände (2) ein Bodenrahmen (10) angeordnet ist.

4. Sammelbehälter nach Anspruch 3, dadurch gekennzeichnet, daß wenigstens eine der Seitenwände (2) über die Unterkante des Bodenrahmens (10) hinaus verlängert ist und eine Schürze (14) bildet.

5. Sammelbehälter nach Anspruch 1, dadurch gekennzeichnet, daß wenigstens eine der Seitenwände (2) quadratisch ist.

6. Sammelbehälter nach einem der Ansprüche 1 oder 5, dadurch gekennzeichnet, daß wenigstens eine der Seitenwände (2) wenigstens eine Flächenversteifung aufweist.

7. Sammelbehälter nach Anspruch 6, dadurch gekennzeichnet, daß die Flächenversteifung eine Sicke (15) ist.

8. Sammelbehälter nach Anspruch 6, dadurch gekennzeichnet, daß die Flächenversteifung ein Profilstab ist.

9. Sammelbehälter nach einem der Ansprüche 6, 7 oder 8, dadurch gekennzeichnet, daß zwei Flächenversteifungen vorgesehen sind, die einander unter einem Winkel (43) kreuzen.

10. Sammelbehälter nach Anspruch 9, dadurch gekennzeichnet, daß jede der beiden Flächenversteifungen diagonal zur rechtwinkligen Fläche der zugeordneten Seitenwand (2) angeordnet ist.

11. Sammelbehälter nach Anspruch 10, dadurch gekennzeichnet, daß die Fläche der Seitenwand (2) gegenüber der Ebene vor- oder zurückspringt.

12. Sammelbehälter nach Anspruch 1, dadurch gekennzeichnet, daß der obere Rand (17) von wenigstens einer der Seitenwände (2) zum Behälterinnenraum (12) hinweisend unter einem rechten Winkel zur Ebene der Ränder der Seitenwand (2) umgebogen ist.

13. Sammelbehälter nach Anspruch 1, dadurch gekennzeichnet, daß im Bereich des oberen Randes (17) der Seitenwände (2) ein oberer Rahmen (18) vorgesehen ist, der mit wenigstens einer der Seitenwände (2) fest und unlösbar verbunden ist.

14. Sammelbehälter nach Anspruch 3, dadurch gekennzeichnet, daß der Bodenrahmen (10) waagerecht angeordnet ist.

15. Sammelbehälter nach Anspruch 3, dadurch gekennzeichnet, daß wenigstens Abschnitte des Bodenrahmens (10) als L-Profil (11) ausgebildet sind.

16. Sammelbehälter nach Anspruch 13, dadurch gekennzeichnet, daß der obere Rahmen (18) waagerecht angeordnet ist.

17. Sammelbehälter nach Anspruch 13, dadurch gekennzeichnet, daß wenigstens Abschnitte des oberen Rahmens (18) als L-Profile (11) ausgebildet sind.

18. Sammelbehälter nach Anspruch 1, dadurch gekennzeichnet, daß der Behälterdeckel (3) den oberen Rand (17) von wenigstens zwei einander gegenüberliegenden Seitenwänden (2) von außen umfaßt und mit den Seitenwänden (2) fest und unlösbar verbunden ist.

19. Sammelbehälter nach Anspruch 18, dadurch gekennzeichnet, daß der Rand (19) des Behälterdeckels (3) nach unten umgebogen ist, um den oberen Rand (17) der Seitenwände (2) zu umfassen.

20. Sammelbehälter nach Anspruch 1, dadurch gekennzeichnet, daß der Behälterdeckel (3) wenigstens eine Flächenversteifung aufweist.

21. Sammelbehälter nach Anspruch 20, dadurch gekennzeichnet, daß die Flächenversteifung eine Sicke ist.

22. Sammelbehälter nach Anspruch 20, dadurch gekennzeichnet, daß die Flächenversteifung ein Profilstab ist.

23. Sammelbahälter nach einem der Ansprüche 20, 21 oder 22, dadurch gekennzeichnet, daß zwei Flächenversteifungen des Behälterdeckels (3) vorgesehen sind, die einander in der Mitte des Behälterdeckels (3) unter einem Winkel kreuzen.

24. Sammelbehälter nach einem der Ansprüche 20 bis 23, dadurch gekennzeichnet, daß jede der zwei Flächenversteifungen diagonal zur rechtwinkligen Fläche des Behälterdeckels (3) angeordnet ist.

25. Sammelbehälter nach einem der Ansprüche 20 oder 24, dadurch gekennzeichnet, daß als Flächenversteifung wenigstens ein dreieckförmiges Blech (21) vorgesehen ist, das auf der Unterseite des Behälterdeckels (3) zum Behälterinnenraum (12) hinweisend angeordnet ist.

26. Sammelbehälter nach Anspruch 1, dadurch gekennzeichnet, daß zwei rechtwinklige Bodenplatten (4) vorgesehen sind, die jeweils im Bereich des unteren Randes von zwei einander gegenüberliegenden Seitenwänden (2) angeschlagen sind und mit ihren einander zugewandten Längsrändern (44) zu beiden Seiten und in geringem Abstand von der Längsmitte (36) des Sammelbehälters (1) verlaufen.

27. Sammelbehälter nach den Ansprüchen 3 und 26, dadurch gekennzeichnet, daß wenigstens eine der Bodenplatten (4) am Bodenrahmen (10) angeschlagen ist.

28. Sammelbehälter nach Anspruch 26, dadurch gekennzeichnet, daß jede der beiden Bodenplatten (4) wenigstens zwei Füße (33) aufweist, die auf zwei einander gegenüberliegenden Seiten oder Ecken der Bodenplatte (4) angeordnet sind.

29. Sammelbehälter nach Anspruch 28, dadurch gekennzeichnet, daß die Füße (33) auf einander diagonal gegenüberliegenden Ecken der Bodenplatte (4) angeordnet sind.

30. Sammelbehälter nach einem der Ansprüche 28 oder 29, dadurch gekennzeichnet, daß die Füße (33) innerhalb von Ausnehmungen (45) der Bodenplatte (4) angeordnet sind.

31. Sammelbehälter nach einem der Ansprüche 28, 29 oder 30, dadurch gekennzeichnet, daß die Füße (33) mit der Bodenplatte (4) verschraubt sind.

32. Sammelbehälter nach einem der Ansprüche 28 bis 31, dadurch gekennzeichnet, daß die Füße (33) aus Stahl, Holz, Gummi, Kunststoff oder Keramik gebildet sind.

33. Sammelbehälter nach Anspruch 26, dadurch gekennzeichnet, daß wenigstens eine der beiden Bodenplatten (4) einen kastenförmigen Querschnitt aufweist.

34. Sammelbehälter nach Anspruch 33, dadurch gekennzeichnet, daß die zum Behälterinnenraum (12) hinweisende Oberseite (46) jeder der beiden Bodenplatten (4) in sich geschlossen ist.

35. Sammelbehälter nach Anspruch 33, dadurch gekennzeichnet, daß die Bodenplatten (4) je zwei Rippen (32) aufweisen, die sich unterhalb der Oberseite (46) der Bodenplatte (4) von einer Längseite (44) zur anderen sowie senkrecht zu den Längsseiten (44) erstrecken, an denen jeweils eine Gelenklasche (47) für die Stange (29) befestigt ist.

36. Sammelbehälter nach Anspruch 26, dadurch gekennzeichnet, daß die Zuhalte- und Öffnungseinrichtung (6) im wesentlichen aus wenigstens einer Führungsstange (23) mit einer Öse (24) an dem einen Ende und einen Anschlag (25) am anderen Ende, wenigstens einem mit dem Behälterdeckel (3) fest verbundenen Führungsrohr (22), wenigstens einem Joch (27) mit einem zweiten Führungsrohr (26) und wenigstens einer an diesem Joch angeordneten seitlichen Wange (28) sowie zwei Stangen (29) mit je zwei Gelenkbolzen (30,31) besteht.

37. Sammelbehälter nach Anspruch 36, dadurch gekennzeichnet, daß sich das Führungsrohr (22) vom Behälterdeckel (3) herab senkrecht nach unten über einen Abschnit der Höhe des Sammelbehälters (1) in den Behälterinnenraum (12) hinein erstreckt und mit dem Behälterdeckel (3) fest und unlösbar verbunden ist.

38. Sammelbehälter nach Anspruch 37, dadurch gekennzeichnet, daß das Führungsrohr (22) mit der Flächenversteifung (21) des Behälterdeckels (3) fest und unlösbar verbunden ist.

39. Sammelbehälter nach einem der Ansprüche 36 bis 38, dadurch gekennzeichnet, daß die Führungsstange (23) in dem Führungsrohr (22) längsverschiebbar geführt ist, wobei die Öse (24) aus dem Behälterdeckel (3) herausragt.

40. Sammelbehälter nach einem der Ansprüche 36 bis 38, dadurch gekennzeichnet, daß das Führungsrohr (22) im Bereich der Mitte des Behälterdeckels (39 angeordnet ist.

41. Sammelbehälter nach Anspruch 26, dadurch gekennzeichnet, daß das zweite Führungsrohr (26) die Führungsstange (23) auf einem im Behälterinnenraum (12) gelegenen Abschnitt ihrer axialen Länge umfaßt und auf der Führungsstange (23) längsverschiebbar angeordnet ist.

42. Sammelbehälter nach Anspruch 36, dadurch gekennzeichnet, daß die zwei Stangen (29) mit einem ihrer Enden mit der Wange (28) des Jochs (27) und mit ihren anderen Enden mit je einer der beiden Bodenplatten (4) gelenkig verbunden sind.

43. Sammelbehälter nach den Ansprüchen 35 und 42, dadurch gekennzeichnet, daß die Stangen (29) mit den Gelenkachsen (47) mit Rippen (32) der Bodenplatten (4) verbunden sind.

44. Sammelbehälter nach Anspruch 1, dadurch gekennzeichnet, daß die Tragöse (34) aus dem Behälterdeckel (3) herausragt und mit einem auf der Unterseite des Behälterdeckels (3) angeordneten Blechstreifen (35) und/oder mit dem Behältedeckel (3) fest und unlösbar verbunden ist.

45. Sammelbehälter nach Anspruch 3, dadurch gekennzeichnet, daß in wenigstens einer Ecke des Bodenrahmens (10) ein zum Behälterinnenraum (12) hineinweisendes Abweisblech (37) angeordnet ist.

46. Sammelbehälter nach Anspruch 36, dadurch gekennzeichnet, daß die Führungsstange (23) einen rechteckigen Querschnitt hat.

47. Sammenbehälter nach Anspruch 46, dadurch gekennzeichnet, daß die Führungsrohre (22,26) einen rechteckigen Querschnitt haben.

48. Sammelbehälter nach Anspruch 1, dadurch gekennzeichnet, daß zum Behälterinnenraum (12) hinweisende Rahmenstreifen (38) zur Halterung des Öffnungsrahmens (8) vorgesehen sind.

49. Sammelbehälter nach Anspruch 1, dadurch gekennzeichnet, daß der dem Abfall entsprechende Öffnungsquerschnitt (39) des Öffnungsrahmens (8) als Kreis ausgebildet ist.

50. Sammelbehälter nach Anspruch 1, dadurch gekennzeichnet, daß der dem Abfall entsprechende Öffnungsquerschnitt des Öffnungsrahmens (8) ein länglicher Schlitz ist.

51. Sammelbehälter nach Anspruch 36, dadurch gekennzeichnet, daß die Zuhalte- und Öffnungseinrichtung (6) bzw. deren Teile (22-31) aus Stahl besteht.

52. Sammelbehälter nach Anspruch 51, dadurch gekennzeichnet, daß Zuhalte- und Öffnungseinrichtung (6) bzw. deren Teile (22-31) mit einem Anstrich versehen sind oder eine verzinkte Oberfläche aufweisen.

53. Sammelbehälter nach Anspruch 1,dadurch gekennzeichnet, daß wenigstens eine der Seitenwände (2) aus einem Gitterblech gebildet ist oder wenigstens abschnittsweise aus einem Gitterblech besteht.

54. Sammelbehälter nach Anspruch 1, dadurch gekennzeichnet, daß die Seitenwände (2) der Behälterdeckel (3), die Bodenplatten (4), der Bodenrahmen (10) und der obere Rahmen (18) mit einem Anstrich versehen sind oder eine verzinkte Oberfläche aufweisen.

55. Sammelbehälter nach Anspruch 1, dadurch gekennzeichnet, daß der rechtwinklige Grundriß als Querschnitt mit unverändertem Flächeninhalt über die gesamte Höhe der Seitenwände des Behälters beibehalten ist.

56. Sammelbehälter nach einem der Ansprüche 1 bis 55, dadurch gekennzeichnet, daß ein Rahmengestell im wesentlichen bestehend aus einem Bodenrahmen (10) mit an den vier Ecken (51) befestigten zur Bodenfläche senkrechten Streben (50) vorgesehen ist, wobei mindestens die rechtwinkligen Seitenwände (2) mit dem Rahmengestell lösbar verbunden sind.

57. Sammelbehälter nach Anspruch 56. dadurch gekennzeichnet, daß jede Seitenwand (2) unabhängig von jeder anderen Seitenwand (2) ausgebildet und am Rahmengestell lösbar befestigt ist.

58. Sammelbehälter nach Anspruch 57, dadurch gekennzeichnet, daß wenigstens eine Seitenwand (2) aus einem Blech (68,69,70,71) gebildet ist.

59. Sammelbehälter nach Anspruch 58, dadurch gekennzeichnet, daß wenigstens eines der Bleche (68,69,70,71) wenigstens einen geraden Längsrand (72) aufweist.

60. Sammelbehälter nach Anspruch 58, dadurch gekennzeichnet, daß wenigstens eines der Bleche (68,69,70,71) wenigstens eine umgebogene Längskante (73,75) aufweist.

61. Sammelbehälter nach einem der Ansprüche 56 bis 60, dadurch gekennzeichnet, daß wenigstens zwei der die Seitenwände (2) bildenden Bleche (68,69,70,71) mit dem Bodenrahmen (10) und längs einer der Längsränder (72) bzw. umgebogenen Kanten (73,78) miteinander verschraubt sind.

62. Sammelbehälter nach Anspruch 61, dadurch gekennzeichnet, daß der Behälterdeckel (3) mit seinem Deckelrand (19) mit wenigstens einem der Bleche (68,69,70,71) verschraubt ist.

63. Sammelbehälter nach einem der Ansprüche 56 bis 60, dadurch gekennzeichnet, daß wenigstens zwei, den Bodenrahmen (10) bildenden L-Profile (11) miteinander verschraubt sind.

64. Sammelbehälter nach einem der Ansprüche 56 bis 60 , dadurch gekennzeichnet , daß wenigstens eine der senkrechten Streben (50) mit wenigstens einem der L-Profile (11) verschraubt ist.

65. Sammelbehälter nach einem der Ansprüche 56 bis 64, dadurch gekennzeichnet, daß wenigstens eine der senkrechten Streben (50) mit wenigstens einem der Bleche (68,69,70,71) verschraubt ist.

66. Sammelbehälter nach einem der vorhergehenden Ansprüche 1 bis 65, dadurch gekennzeichnet, daß der Sammelbehälter (1) als Doppelkammerbehälter (48) ausgeführt ist und sein Innenraum (12) in die beiden Einzelkammern (62,63) unterteilt ist.

67. Sammelbehälter nach Anspruch 66, dadurch gekennzeichnet, daß der Innenraum (12) durch eine Trennwand (61) unterteilt ist.

68. Sammmelbehälter nach Anspruch 67, dadurch gkennzeichnet, daß sich die Trennwand (61) entlang der Längsmittelebene IV-IV des Doppelkammerbehälters (48) erstreckt.

69. Sammelbehälter nach einem der Ansprüche 66 oder 67, dadurch gekennzeichnet, daß die Trennwand (61) in U-Eisen (66) geführt ist, die sich an zwei einander gegenüberliegenden Seitenwänden (2) annähernd vom Bodenrahmen (10) aus und senkrecht dazu bis zum oberen Rand (17) erstrecken und wenigstens abschnittsweise mit der jeweiligen Seitenwand (2) befestigt sind.

70. Sammelbehälter nach Anspruch 66, dadurch gekennzeichnet, daß jeder Einzelkammer (62,63) eine eigene Zuhalte- und Öffnungseinrichtung (64,65) zugeordnet ist.

71. Sammelbehälter nach Anspruch 70, dadurch gekennzeichnet, daß unter Fortfall einer Tragöse (34) jede der Zuhalte- und Öffnungseinrichtungen (64,65) wenigstens eine Führungsstange (23) mit einer Öse (24), wenigstens einem Führungsrohr (22,26) wenigstens einen Anschlag (25),wenigstens ein Doppel-T-Profil (55) mit wenigstens einem auskragenden Balken (59), wenigstens zwei Stangen (29) und wenigstens eine, jeder Stange (29) zugeordnete Gelenklasche(47) aufweist, über welche die Zuhalte- und Öffnungseinrichtung (64,65) mit einer zugehörigen Bodenplatte (4) gelenkig verbunden ist.

## Claims

1. Collecting container (1) for wastes capable of being recycled, substantially consisting of a laterally surrounding vertical wall in the inside space (12) of the container, at least one charging opening (5) for waste, a container lid (3) including one carrying lug (3,4), at least one bottom plate (4) that at least is hinge-mounted to the wall through a hinge (7), and one bottom plate (4) preferably arranged inside (12) the container, hinge-mounted to the bottom plate (4), and a device for closing and opening that can be actuated from the outside of the collecting container (1), characterized by the fact
- that the collecting container (1) has a rectangular plan area and is enclosed by four rectangular side walls (2), all around,
- an opening frame (8) can interchangeably be inserted into the charging opening,
- showing an adequate opening (39) designed for the waste, and side walls 2, the bottom plate (4) and the container lid (3) of sheet steel.

2. Collecting container according to claim 1, characterized by the fact that it has a square plan area.

3. Collecting container according to one of the claims 1 or 2 characterized by the fact that a bottom frame (10) is arranged in the lower area of the side walls (2).

4. Collecting container according to claim 3, characterized by the fact that at least one of the side walls (2) is extended beyond the lower edge of the bottom frame (10) and forming an apron (14).

5. Collecting container according to claim 1, characterized by the fact that at least one of the side walls (2) is quadriform.

6. Collecting container according to one of the claims 1 or 5, characterized by the fact that at least one of the side walls (2) is provided with at least one wall panel stiffening.

7. Collecting container according to claim 6 characterized by the fact that the wall panel stiffening is a stiffening corrugation (15).

8. Collecting container according to claim 6 characterized by the fact that stiffening of the wall panel is formed by a sectional bar.

9. Collecting container according to one of the claims 6, 7, or 8, characterized by the fact that two stiffenings are provided, intersecting in relationship one to each other at a right angle (43).

10. Collecting container according to claim 9 characterized by the fact that each one of the two stiffenings of the wall panel is diagonally arranged toward the related rectangular panel of the side wall (2).

11. Collecting container according to claim 10, characterized by the fact that the panel of the side wall (2) juts out or rebounds opposite the plane.

12. Collecting container according to claim 1, characterized by the fact that the upper rim (17) of at least one of the side walls (2) is bent, showing toward the inside space (12) of the container at a right angle to the plane of the rims of the side wall (2).

13. Collecting container according to claim 1, characterized by the fact that a frame (18) is provided in the area of the upper rim (17) of the side walls (2) that is firmly and undetachably connected to at least one of the side walls (2).

14. Collecting container according to claim 3, characterized by the fact that the bottom frame (10) is horizontally arranged.

15. Collecting container according to claim 3, characterized by the fact that at least some sections of the bottom frame (10) are of an L-section design (11).

16. Collecting container according to claim 13, characterized by the fact that the upper frame (18) is horizontally arranged.

17. Collecting container according to claim 13, characterized by the fact that at least some sections of the upper frame (18) are designed in form of L-sections (11).

18. Collecting container according to claim 1, characterized by the fact that the container lid (3) embraces the upper rim (17) by at least two side walls (2) from the outside, positioned in a manner facing each other and which lid is firmly and undetachably connected to the side walls (2).

19. Collecting container according to claim 18, characterized by the fact that the rim (19) of the container lid (3) is bent downward in order to embrace the upper rim (17) of the side walls (2).

20. Collecting container according to claim 1, characterized by the fact that the container lid (3) has at least one stiffening of the wall panel.

21. Collecting container according to claim 20, characterized by the fact that the stiffening of the wall panel is a stiffening corrugation.

22. Collecting container according to claim 20, characterized by the fact that the stiffening of the wall panel is formed by a sectional bar.

23. Collecting container according to one of the claims 20, 21 or 22, characterized by the fact that two panel stiffenings of the container lid (3) are provided, rectangularly intersecting in relationship to each other in the center of the container lid (3).

24. Collecting container according to one of the claims 20 to 23, characterized by the fact that each of the two panel stiffenings is diagonally arranged toward the rectangular panel of the container lid (3).

25. Collecting container according to the claims 20 or 24, characterized by the fact that at least one triangular sheet metal plate (21) is provided, arranged on the bottom side of the container lid (3) showing toward the container inside space (12).

26. Collecting container according to claim 1, characterized by the fact that two rectangular bottom plates (4) are provided, each of them being fitted to in the area of the lower rim of two opposite side walls, and with their longitudinal rims (44), turning toward one another, running along both sides and at small distances from the longitudinal center (36) of the collecting container (1).

27. Collecting container according to the claims 3 and 26 characterized by the fact that at least one of the bottom plates (4) is fitted to the bottom frame (10).

28. Collecting container according to claim 26 characterized by the fact that each of the two bottom plates has a at least two legs (33) arranged at sides or corners of the bottom plate (4), facing each other.

29. Collecting container according to claim 28, characterized by the fact that the legs (33) are diagonally arranged at the corners of the bottom plate (4), facing each other.

30. Collecting container according to the claims 28 or 29, characterized by the fact that the legs (33) are arranged in recesses (45) of the bottom plate (4).

31. Collecting container according to one of the claims 28, 29 or 30, characterized by the fact that the legs (33) are secured by screws to the bottom plate (4).

32. Collecting container according to one of the claims 28 to 31, characterized by the fact that the legs (33) are of steel, wood, rubber, plastic material or ceramics.

33. Collecting container according to claim 26, characterized by the fact that one of the two bottom plates (4) have a box-shaped cross section.

34. Collecting container according to claim 33, characterized by the fact that the top side (46) showing toward the inside space (12) of the container is self-contained relative to the two bottom plates (4).

35. Collecting container according to claim 33, characterized by the fact that the bottom plates (4) have two ribs (32) each, extending below the top side (46) of the bottom plate (4) from one longitudinal side to the other, and vertically to longitudinal sides (44) to which in each case a joint plate (47) is fixed for the bar (29).

36. Collecting container according to claim 26, characterized by the fact that the closing and opening device (6) substantially consists of at least one guide rod (23) including a lug (24) at the one end and a stop at the other end, at least one guide tube (22) firmly connected to the container lid (3), at least one crossbar (27) having a guide tube (26) and at least one jaw (26) laterally connected to this crossbar, and two bars (29) having two joint bolts (30, 31) each.

37. Collecting container according to claim 36, characterized by the fact that the guide tube (22) extends vertically downward over a section at the level of the collecting container (1) into the inside space (12) of the container, and is firmly and undetachably connected to the container lid (3).

38. Collecting container according to claim 37, characterized by the fact that the guide tube (22) having a panel stiffening (21) of the container lid (3) is firmly and undetachably connected.

39. Collecting container according to one of the claims 36 to 38, characterized by the fact that the guide rod (23) is carried in a sliding endwise manner in the guide rod (22), the lug (24) protruding from the container lid (3).

40. Collecting container according to one of the claims 36 to 38, characterized by the fact that the guide rod (22) is arranged in the centre area of the container lid (3).

41. Collecting container according to claim 26, characterized by the fact that the second guide rod (26) embraces the guide rod (23) at a section positioned in its axial length, and is arranged in a sliding endwise manner on the guide rod (23).

42. Collecting container according to claim 36, characterized by the fact that two bars (29) are flexibly connected to the jaw (28) of the crossbar (27) and with one of their ends to each one of the two bottom plates (4).

43. Collecting container according to the claims 35 and 42, characterized by the fact that the rods (29) are connected with their articulated axles (47) to the ribs (32) of the bottom plates (4).

44. Collecting container according to claim 1, characterized by the fact that the carrying lug (34) protrudes from the container lid (3), and is firmly and undetachably connected to a sheet (35) at the bottom side of the container lid (3) and/or to the container lid (3).

45. Collecting container according to claim 3, characterized by the fact that in at least one corner of the bottom frame (10) a flashing (37) is arranged, showing toward the inside space (12) of the container.

46. Collecting container according to claim 36, characterized by the fact that the guide rod (23) has a rectangular cross section.

47. Collecting container according to claim 46, characterized by the fact that the guide rods (22,26) have a rectangular cross section.

48. **Collecting container according to claim 1, characterized** by the fact that frame sheets (38) showing to the inside space (12) of the container are provided to hold the opening frame (8).

49. Collecting container according to claim 1, characterized by the fact that the opening cross section (39) of the opening frame (8), adequate to the wastes, is of a circle design.

50. Collecting container according to claim 1, characterized by the fact that the opening cross section of the opening frame (8), adequate to the wastes, has the form of a slit.

51. Collecting container according to claim 36, characterized by the fact that the closing and opening device (6) or its components (22-31), respectively, are made of steel.

52. Collecting container according to claim 51, characterized by the fact that the closing or opening device (6) or its components (22-31), respectively, are provided with a paint, or have a galvanized surface.

53. Collecting container according to claim 1, characterized by the fact that at least one of the side walls (2) is in a perforated sheet design, or consists at least of perforated sheet in sections.

54. Collecting container according to claim 1, characterized by the fact that the side walls (2) of the container lid (3), the bottom plates (4), the bottom frame (10) and the upper frame (18) are provided with a paint, or have a galvanized surface.

55. Collecting container according to claim 1, characterized by the fact that the rectangular plan area is maintained in form of a cross section with an unchangeable surface area over the overall height of the side walls of the container.

56. Collecting container according to claim 1, characterized by the fact that a rack substantially consisting of a bottom frame (10) is provided with vertical traverses (50) toward the bottom area, fixed to the four corners (51), at least the rectangular side walls (2) being undetachably connected to the said rack.

57. Collecting container according to claim 56, characterized by the fact that each side wall (2) is designed independently of each other side wall (2), and undetachably connected to the said rack.

58. Collecting container according to claim 57, characterized by the fact that at least one side wall (2) is made of a sheet metal plate (68,69,70,71).

59. Collecting container according to claim 58, characterized by the fact that at least one of the sheet metal plates (68,69,70,71) has at least on bent straight-line longitudinal rim (72).

60. Collecting container according to claim 58, characterized by the fact that at least one of the sheet metal plates has a bent longitudinal edge (73,75).

61. Collecting container according to the claims 56 to 60 characterized by the fact that at least two of the metal sheet plates (68,69,70,71) forming the side walls are screw-connected to the bottom frame (10) and lengthwise to one of the longitudinal rims (72) or bent edges (73,78) with respect to one to another.

62. Collecting container according to claim 61 characterized by the fact that the container lid (3) is bolted to its lid rim (19) using at least one of the sheet metal plates (68,69,70,71).

63. Collecting container according to the claims 56 to 60, charaterized by the fact that at least two of the L-sections forming the bottom frame (10) are bolted one to another.

64. Collecting container according to one of the claims 56 to 60, characterized by the fact that at least one of the vertical traverses (50) is bolted to at least one of the L-sections.

65. Collecting container according to one of the claims 56 to 60, characterized by the fact that at least one of the vertical traverses (50) is bolted to at least one of the sheet metal plates (68,69,70,71).

66. Collecting container according to one of the preceding claims 1 to 65, characterized by the fact that the collecting container 1 is of a double chamber design (48) and its inside space (12) is partitioned off for the two single chambers (62,63).

67. Collecting container according to claim 66, characterized by the fact that the inside space (12) is partitioned off by a partition wall (61).

68. Collecting container according to claim 67, characterized by the fact that the partition wall (61) extends along the longitudinal central plane IV-IV of the double chamber container (48).

69. Collecting container according to the claims 66 or 67 characterized by the fact that the partition wall (61) is carried in U-shaped irons (66), vertically extending along two oppposite positioned side walls (2), approximately from the bottom frame (10) vertically up to the upper rim (17), and are fixed to the respective side wall (2) at least in some sections.

70. Collecting container according to claim 66, characterized by the fact that an individual closing and opening device (64,65) is associated with each single chamber (62,63).

71. Collecting container according to claim 70, characterized by the fact that each one of the closing and openning devices (64,65) have at least one guide rod with a lug (24), at least one guide rod (22,26), at least one stop (25), at least a twin T-section (55) with at least one protruding girder (59), at least two rods (29) and at least one joint plate (47) assigened to each rod (29) across which the closing and opening device (64,65) is flexibly connected to an associated bottom plate (4).

## Revendications

1. Conteneur à ramasser les déchets (1) pour le recyclage, essentiellement consistant par une paroi verticale latéralement entourée dans un intérieur de conteneur (12), une ouverture pour lancer les déchets (5) au moins, un couvercle de conteneur (3) y compris une boucle porteuse (3,4), une plaque de base (4) munie d'un assemblage articulé par l'intermédiaire d'une charnière (7) au moins, et une plaque de base (4) disposée de manière préferable à l'intérieur (12) du conteneur (12), raccordée de manière articulée à la plaque de base (4), ainsi qu'un dispositif de fermeture et d'ouverture qui peut être actionné hors du conteneur à ramasser les déchets (1), caractérisé en ce que le
- conteneur à ramasser les déchets (1) possède un plan d'ensemble rectangulaire, et celui-ci est enfermé par quatre parois rectangulaires (2) tout autour,
- un cadre d'ouverture (8) peut être placé dans l'ouverture à lancer les déchets de manière interchangeable,
- qui possède une ouverture (39) adéquate pour lancer les déchets, et des parois latérales (2), une plaque de base (4) et le couvercle de conteneur (3) fabriqué à partir de tôle d'acier.

2. Conteneur à ramasser les déchets, suivant la revendication 1, caractérisé en ce que celui-ci possède un plan d'ensemble carré.

3. Conteneur à ramasser les déchets, suivant l'une quelconque des revendications 1 et 2, caractérisé en ce que le cadre de base (10) est disposé dans l'étendue inférieure des parois latérales (2).

4. Conteneur à ramasser les déchets, suivant la revendication 3, caractérisé en ce que l'une des parois latérales est prolongée au moins en dépassant la semelle inférieure du cadre de base (10), formant de telle manière un tablier (14).

5. Conteneur à ramasser les déchets, suivant la revendication 1, caractérisé en ce que l'une des parois latérales (2) est en forme carrée au moins.

6. Conteneur à ramasser les déchets, suivant l'une quelconque des revendications 1 et 5, caractérisé en ce que l'une des parois latérales (2) au moins est pourvue d'un raidissement de paroi (15) au moins.

7. Conteneur à ramasser les déchets, suivant la revendication 6, caractérisé en ce que le raidissement du panneau de paroi est une moulure (15).

8. Conteneur à ramasser les déchets, suivant la revendication 6, caractérisé en ce que le raidissement du panneau de paroi est constitué par une barre profilée.

9. Conteneur à ramasser les déchets, suivant l'une quelconque des revendications 6, 7 et 8, caractérisé en ce que l'on a pourvu deux raidissements de panneau, étant en croisière l'un par rapport à l'autre à des angles droits (43).

10. Conteneur à ramasser les déchets, suivant la revendication 9, caractérisé en ce que chacun de deux raidissements est disposé en diagonale à l'égard du panneau rectangulaire de la paroi latérale (2) associée.

11. Conteneur à ramasser les déchets, suivant la revendication 10, caractérisé en ce que le panneau de la paroi latérale (2) soit en forme saillante, soit en retrait en face du plan de la paroi latérale (2).

12. Conteneur à ramasser les déchets, suivant la revendication 1, caractérisé en ce que le cadre (18) est pourvu dans l'étendue du bord supérieur (17) des parois latérales (2), relié de manière ferme et non détachable à l'une des parois latérales (2) au moins.

13. Conteneur à ramasser les déchets, suivant la revendication 1, caractérisé en ce que le cadre (18) est pourvu dans l'étendue du bord supérieur (17) des parois latérales (2, relié de manière ferme et non détachable à l'une des parois latérales (2) au moins.

14. Conteneur à ramasser les déchets, suivant la revendication 3, caractérisé en ce que le cadre de base (10) est disposé de manière horizontale.

15. Conteneur à ramasser les déchets, suivant la revendication 3, caractérisé en ce que quelques profilés du cadre de base (10) sont des profilés en L au moins.

16. Conteneur à ramasser les déchets, suivant la revendication 13, caractérisé en ce que le cadre supérieur (18) est disposé de manièrre horinzontale.

17. Conteneur à ramasser les déchets, suivant la revendication 13, caractérisé en ce que quelques profilés du cadre supérieur (18) sont constitués en forme de profilés en L au moins.

18. Conteneur à ramasser les déchets suivant la revendication 1, caractérisé en ce que le couvercle de conteneur (3) tient embrassé de dehors le bord supérieur (17) par deux parois latérales (2) au moins, positionnées l'une en face de l'autre, et le couvercle de celles-ci est relié de manière ferme et non détachable à des parois latérales (2).

19. Conteneur à ramasser les déchets, suivant la revendication 18, caractérisé en ce que le bord (19) est plié vers le bas afin de tenir embrassé le bord supérieur (17) des parois latérales (2).

20. Conteneur à ramasser les déchets, suivant la revendication 1, caractérisé en ce que le couvercle de conteneur (3) possède un raidissement du panneau de paroi au moins.

21. Conteneur à ramasser les déchets, suivant la revendication 20, caractérisé en ce que le raidissement du panneau de paroi est un raidissement de surface.

22. Conteneur à ramasser les déchets, suivant la revendication 20, craactérisé en ce que le raidissement du panneau de paroi est constitué par une barre profilée.

23. Conteneur à ramasser les déchets, suivant l'une quelconque des revendications 20, 21 et 22, caractérisé en ce que deux raidissements de panneau de couvercle de conteneur (3) sont pourvus dans le centre du couvercle de conteneur (3), étant en croisière l'un en face de l'autre.

24. Conteneur à ramasser les déchets, suivant l'une des revendications 20 jusqu'à 23, caractérisé en ce que l'un de deux raidissements de panneau est disposé de manière diagnonale vers le panneau rectangulaire du couvercle de conteneur (3).

25. Conteneur à ramasser les déchets, suivant l'une des revendication 20 et 24, caractérisé en ce qu'une tôle triangulaire (21) est pourvue, disposée de côté inférieur du couvercle de conteneur (3), montrant vers l'intérieur (12) du conteneur.

26. Conteneur à ramasser les déchets, suivant la revendication 1, caractérisé en ce que deux plaques de base rectangulaires (4) sont pourvues, chacune de celle-ci étant reliée à l'étendue du bord inférieur de deux parois latérales opposées au moins, et qui s'étendent avec ses bords longitudinaux sur les deux côtés l'un de l'autre, et à courte distance du centre longitudinal (36) du conteneur à ramasser les déchets (1).

27. Conteneur à ramasser les déchets, suivant l'une quelconque des revendications 3 et 26, caractérisé en ce que l'une des plaques de base (4) est reliée au cadre de base (10) au moins.

28. Conteneur à ramasser les déchets, suivant la revendication 26, caractérisé en ce que chacune de deux plaques de base possède deux pieds (33) qui sont disposés, soit aux côtés, soit aux coins de la plaque de base (4), l'un en face de l'autre au moins.

29. Conteneur à ramasser les déchets, suivant la revendication 28, caractérisé en ce que les pieds (33) sont disposés de manière diagonale dans les coins de la plaque de base (4), l'un en face de l'autre.

30. Conteneur à ramasser les déchets, suivant l'une des revendications 28 et 29, caractérisé en ce que les pieds (33) sont disposés dans les enfoncements (45) de la plaque de base (4).

31. Conteneur à ramasser les déchets, suivant l'une quelconque des revendications 28, 29 et 30, caractérisé en ce que les pieds (33) sont serrés à vis par rapport à la plaque de base (4).

32. Conteneur à ramasser les déchets, suivant l'une quelconque des revendications 28 jusqu'à 31, caractérisé en ce que les pieds (33) sont fabriqués à partir d'acier, de bois, de caoutchouc, de matière plastique ou de céramique.

33. Conteneur à ramasser les déchets, suivant la revendication 26, caractérisé en ce que l'une de deux plaques de base (4) montre une coupe transversale en forme de caisse au moins.

34. Conteneur à ramasser les déchets, suivant la revendication 33, caractérisé en ce que la face supérieure (46) montrant vers l'intérieur (12) du conteneur est fermé de manière autonome relative à de deux plaques de base (4).

35. Conteneur à ramaser les déchets, suivant la revendication 33 , caractérisé en ce que les plaques de base (4) possèdent deux nervures (32) s'étendant au-dessous du côté supérieur (46) de la plaque de base (4) à partir du grand côté (44) à l'autre ainsi que verticalement à des grands côtés (44) auxquels est fixé un collier articulé (47) pour la barre (29).

36. Conteneur à ramasser les déchets, suivant la revendication 33, caractérisé en ce que le dispositif de fermeture et d'ouverture (6) essentiellement consiste en une barre de guidage (23) au moins, ayant une boucle (24) à une extrémité, un arrêt (25) à l'autre extrémité, un tube de guidage (22) au moins, relié de manière ferme au couvercle de conteneur (3), une traverse (27) avec un deuxième tube de guidage (26) au moins, et une jumelle latérale (28) disposée sur la dite traverse, ainsi que deux barres (29) avec deux axes d'articulation à la fois au moins.

37. Conteneur à ramasser les déchets, suivant la revendication 36, caractérisé en ce que le tube de guidage (22) s'étend verticalement vers le bas à partir du couvercle de conteneur (3) à travers une section de la hauteur du conteneur à ramasser les déchets (1) dans l'intérieur de conteneur, et celui-ci est relié de manière ferme et non détachable au couvercle de conteneur (3).

38. Conteneur à ramasser les déchets, suivant la revendication 37, caractérisé en ce que le tube de guidage (22) est relié de manière ferme et non détachable au raidissement de panneau (21) du couvercle de conteneur (3).

39. Conteneur à ramasser les déchets, suivant l'une quelconque des revendications 36 jusqu'à 38, caractérisé en ce que la barre de guidage (23) est menée dans une manière coulissante longitudinalement dans le tube de guidage (22), la boucle (24) débordant le couvercle de conteneur (3).

40. Conteneur à ramasser les déchets, suivant l'une quelconque des revendications 36 jusqu'à 38, caractérisé en ce que le tube de guidage (22) est disposé dans l'étendue du centre du couvercle de conteneur (39).

41. Conteneur à ramasser les déchets, suivant la revendication 26, caractérisé en ce que le deuxième tube de guidage (26) entourne la barre de guidage (23) dans une section située à l'intérieur de conteneur (12) sur sa longueur axiale, et celui-ci est disposé décalable de manière longitudinale.

42. Conteneur à ramasser les déchets, suivant la revendication 36, caractérisé en ce que les deux barres (29) sont munies de charnières pour être reliée avec l'une de ses extrémités à la jumelle (28) de la traverse (27) et avec les autres extrémités à l'une de deux plaques de base (4).

43. Conteneur à ramasser les déchets, suivant l'une des revendications 35 et 42, caractérisé en ce que les barres (29) munies de colliers articulés sont reliées à des nervures (32) des plaques de base (4).

44. Conteneur à ramasser les déchets, suivant la revendication 1, caractérisé en ce que la boucle porteuse (34) fait saillie du couvercle de conteneur (3), et que celui-ci est relié de manière ferme et non détachable à un ruban en tôle (35) disposé sur le dessous du couvercle de conteneur (3), et/ou au couvercle de conteneur (3).

45. Conteneur à ramasser les déchets, suivant la revendication 3, caractérisé en ce qu'une fourchette (37) montrant vers l'intérieur (12) de conteneur est disposé au moins dans un coin du cadre de base (10).

46. Conteneur à ramasser les détechs, suivant la revendication 36, caractérisé en ce que la barre de guidage (23) possède une coupe transversale rectangulaire.

47. Conteneur à ramasser les déchets, suivant la revendication 46, caractérisé en ce que les tubes de guidage (22,26) possèdent une coupe transversale rectangulaire.

48. Conteneur à ramasser les déchets, suivant la revendication 1, caractérisé en ce que les bandes de cadre (38) montrant à l'intérieur (12) de conteneur sont pourvues pour la fixation du cadre d'ouverture (8).

49. Conteneur à ramasser les déchets, suivant la revendication 1, caractérisé en ce que la coupe d'ouverture (39) du cadre d'ouverture (8) est une fente oblongue pour lancer les déchets, le dernier-ci étant formé en tant qu'un cercle.

50. Conteneur à ramasser les déchets, suivant la revendication 1, caractérisé en ce que la coupe d'ouverture du cadre d'ouverture pour lancer les déchets est une fente oblonge.

51. Conteneur à ramasser les déchets, suivant la revendication 36, caractérisé en ce que le dispositif de fermeture et d'ouverture (6) respectivement ses composants (22-31) sont constitués en acier.

52. Conteneur à ramasser les déchets, suivant la revendication 51, caractérisé en ce que le dispositif de fermeture et d'ouverture (6) respectivement ses composants (22-31) sont pourvus d'une couche de peinture ou encore montrent une surface galvanisée.

53. Conteneur à ramasser les déchets, suivant la revendication 1, caractérisé en ce que l'une des parois latérales (2) est constitué en tôle perforée au moins, ou encore consiste en tôle perforée par sections au moins.

54. Conteneur à ramasser les déchets, suivant la revendication 1, caractérisé en ce que les parois latérales (2) du couvercle de conteneur (3), les plaques de base (4), le cadre de base (10) et le cadre supérieur sont pourvus d'une couche de peinture ou encore possèdent une surface galvanisée.

55. Conteneur à ramasser les déchets, suivant la revendication 1, caractérisé en ce que le plan d'ensemble est maintenu comme coupe transversale à une aire de surface constante sur la hauteur totale des parois latérales du conteneur.

56. Conteneur à ramasser les déchets, suivant l'une quelconque des revendications 1 jusqu'à 55, caractérisé en ce qu'un rack essentiellement consistant d'un cadre de base (10) est pourvu des traverses (50) verticalement vers la surface couverte, fixées à de quatre coins (51), les parois rectangulaires latérales sont reliées de manière non détachable au rack, au moins.

57. Conteneur à ramasser les déchets, suivant la revendication 56, caractérisé en ce que chaque paroi latérale est formée indépendamment de toute autre paroi latérale (2), et celle-ci est reliée au rack de manière non détachable.

58. Conteneur à ramasser les déchets, suivant la revendication 57, caractérisé en ce qu'une paroi latérale (2) au moins est constituée d'une tôle (68,69.70,71).

59. Conteneur à ramasser les déchets, suivant la revendication 58, caractérisé en ce que l'une des tôles (68,69,70,71) au moins possède un bord longitudinal rectiligne (73,75) au moins.

60. Conteneur à ramasser les déchets, suivant la revendication 58, caractérisé en ce que l'une des tôles (68,69,70,71) au moins possède une arète longitudinale repliée (73,75).

61. Conteneur à ramasser les déchets, suivant l'une quelconque des revendications 56 jusqu'à 60, caractérisé en ce que deux tôles (68,69,70,71) au moins, constituant les parois latérales (2), étant boulonnées au cadre de base (10) et aux arêtes (73,78) repliées, l'une avec l'autre, ou en longueur à l'un des bords longitudinaux.

62. Conteneur à ramasser les déchets, suivant la revendication 61, caractérisé en ce que le couvercle de conteneur (3) est raccordé à vis, avec son bord de couvercle (19), à l'une des tôles (68,89,70,71) au moins.

63. Conteneur à ramasser les déchets, suivant l'une quelconque des revendications 56 jusqu'à 60, caractérisé en ce que les profilés en L (11), constituant le cadre de base (10), sont raccordés à vis l'un avec l'autre.

64. Conteneur à ramasser les déchets, suivant l'une quelconque des revendications 56 jusqu'à 60, caractérisé en ce que l'une des traverses (50) est raccordée à l'une des profilés en L (11) au moins.

65. Conteneur à ramaser les déchets, suivant l'une quelconque des revendications 56 jusqu'à 64, caractérisé en ce que l'une des treaverses verticales (50) est racordée à l'une des tôles (68,69,70,71) au moins.

66. Conteneur à ramasser les déchets, suivant l'une quelconque des revendications 1 jusqu'à 65, caractérisé en ce que le conteneur à ramasser les déchets (1) est constitué en tant que conteneur à double chambre (48), et son intérieur (12) est cloisonné en deux chambres individuelles (62,63).

67. Conteneur à ramasser les déchets, suivant la revendication 66, caractérisé en ce que l'intérieur (12) est cloisonné par une cloison (61).

68. Conteneur à ramasser les déchets, suivant la revendication 67, caractérisé en ce que la cloison (61) s'étend le long du plan médian longitudinal IV-IV du conteneur à double chambre 48).

69. Conteneur à ramasser les déchets, suivant l'une quelconque des revendications 66 ou 67, caractérisé en ce que la cloison (61) est menée dans des fers en U (66), s'étendant sur deux parois latérales (2) opposée, allant de manière approximative du cadre de base (10) et verticalement jusqu'au bord supérieur (17), et ceux-ci sont fixés en sections à la parois latérale (2) respective.

70. Conteneur à ramasser les déchets, suivant la revendication 66, caractérisé en ce que chaque chambre individuelle (62,63) est pourvue de son dispositif de fermeture et d'ouverture (64,65).

71. Conteneur à ramasser les déchets, suivant la revendication 70, caractérisé en ce que chacun des dispositifs de fermeture et d'ouverture possède au moins une barre de guidage (23) y compris une boucle (24), au moins un tube de guidage (22,26), au moins une butée (25), au moins un profilé double en T (55) ayant une poutre (59) en forme de col de cygne, au moins deux barres (29), et au moins un collier articulé (47) associé à chaque barre (29), au moyen duquel le dispositif de fermeture et d'ouverture (64,65) est relié de manière articulée à la plaque de base (4) associée.
